# EUROPÄISCHE PATENTSCHRIFT

(11) **EP 0 346 602 B1**
(45) Veröffentlichungstag und Bekanntmachung des Hinweises auf die Patenterteilung: **16.01.1991**
(21) Anmeldenummer: 89107826.3
(22) Anmeldetag: 29.04.1989
(51) Int. Cl.: F28F 9/00

(54) **Wasser/Luft-Kühler für wassergekühlte Verbrennungskraftmaschinen, insbesondere von Nutzfahrzeugen**
Water/air cooler for water-cooled internal-combustion engines, especially those of commercial vehicles
Radiateur de refroidissement air/eau pour moteurs à explosion à refroidissement par eau, spécialement pour véhicules utilitaires

(30) Priorität: 17.06.1988 DE 3820623
(43) Veröffentlichungstag der Anmeldung: 20.12.1989
(73) Patentinhaber: Behr GmbH & Co., D-70469 Stuttgart (DE)
(72) Erfinder: Wäsch, Artur, D-7141 Grossbottwar (DE); Ghiani, Franco, D-7120 Bietigheim-Bissingen (DE); Lenz, Werner, D-7130 Mühlacker (DE); Möst, Manfred, Dipl.-Ing., D-7141 Beilstein (DE)
(74) Vertreter: Wilhelm, Hans-Herbert, Dr.-Ing.

(56) Entgegenhaltungen:
- EP-A- 0 170 952
- DE-A- 3 303 986

## Beschreibung

Die Erfindung betrifft einen Wasser/Luft-Kühler für wassergekühlte Verbrennungskraftmaschinen, insbesondere für Nutzfahrzeuge, bestehend aus Rippen-Rohrblock mit Kunststoffwasserkästen, die formschlüssig durch Befestigungsteile mit seitlich die Wasserkästen übergreifenden Seitenteilen verbunden sind.

Es ist aus der DE-OS 33 03 986 bekannt, die Wasser/Luft-Kühler mit Seitenteilen zu versehen, die seitlich über die Wasserkästen überstehen und durch Bolzen mit ihnen verbunden sind.

Die Seitenteile müssen hierzu aus Stahl gefertigt sein, auch die Montage der Seitenteile an den Wasserkästen ist relativ zeitaufwendig. Zudem sind Einlegehülsen in den Wasserkästen notwendig, um den Kunststoff vor Beschädigungen zu schützen.

Aus der DE-OS 34 28 857 ist es weiterhin bekannt, daß die Seitenteile mit Öffnungen in ihren Befestigungslaschen fest mit den Wasserkästen verbundene, zapfenartige Verbindungsbolzen übergreifen. Auch hier wird ein Stahlseitenteil verwendet, das in starkem Maße korrosionsanfällig ist. Durch die unterschiedlichen Werkstoffe von Wasserkästen und Seitenteilen und die daraus resultierende ungleichmäßige Erwärmung ist es zudem notwendig, einen Wärmedehnungsausgleich durch die Gestaltung eines Festlagers und eines Loslagers zu schaffen.

Der vorliegenden Erfindung liegt die Aufgabe zugrunde, die oben genannten Nachteile zu vermeiden und einen Wasser/Luft-Kühler mit einem Kunststoffseitenteil so auszubilden, daß die Verbindung der Seitenteile mit den Wasserkästen ausreichend stabil ist, ohne daß eine aufwendige Montage notwendig wird.

Die Erfindung besteht bei einem Wasser/Luft-Kühler der eingangs genannten Art darin, daß die Befestigungsteile an einem Wasserkasten und an einem Ende eines Kunststoffseitenteils in der Art einer aufschiebbaren Scharnierverbindung ausgebildet sind, und daß am anderen Wasserkasten und am anderen Seitenteilende eine die Endlage sichernde Verriegelungseinrichtung vorgesehen ist. Diese Lösung weist den Vorteil auf, daß eine sehr einfache Montage der Seitenteile an den Wasserkästen möglich ist und das Seitenteil einteilig gestaltet werden kann.

In Weiterbildung der Erfindung weist die Scharnierverbindung Zapfen und Aussparungen sowohl in Längsrichtung des Seitenteiles als auch in Längsrichtung des Wasserkastens auf, wodurch alle im Betrieb auftretenden Kräfte, auch beim Einsatz in Nutzfahrzeugen, aufgenommen werden.

In weiterer Ausgestaltung der erfindungsgemäßen Lösung sind die Zapfen der Scharnierverbindung am Wasserkasten symmetrisch zu seiner Mittelebene sowohl in seiner Längsrichtung als auch in Längsrichtung des Seitenteiles angeordnet, die Aussparungen sind korrespondierend dazu im Seitenteil ausgebildet. Hierbei bringt die paarweise Anordnung von Zapfen bzw. Aussparungen eine erhöhte Stabilität mit sich, zum anderen birgt die symmetrische Gestaltung die Möglichkeit, das gleiche Seitenteil sowohl für die linke als auch für die rechte Seite des Kühlers zu verwenden. Es ist leicht verständlich, da8 eine Umkehrung der Zapfen bzw. Aussparungsanordnung keinen Unterschied in der Befestigung ausmacht.

In einer weiterer Ausführungsform besteht die Verriegelungseinrichtung am oberen Wasserkasten aus am Wasserkasten in seiner Längsrichtung angeordneten Zapfen und korrespondierenden Aussparungen im Seitenteil sowie einem Keil, der über seine Anlageflächen sowohl am Wasserkasten als auch am Seitenteil das Seitenteil in seiner Endlage arretiert. Der Keil selbst ist zusätzlich durch einen Schnapphaken gesichert. Diese Art der Arretierung schafft einen guten Formschluß und sichert damit eine feste und dauerhafte Verbindung auch bei rauhem Betrieb, wie er bei Nutzfahrzeugen vorkommt.

In Weiterbildung der Erfindung ist auch die Verriegelungseinrichtung durch die paarweise Anordnung der Zapfen und Aussparungen symmetrisch gestaltet und in ihrer Stabilität weiter erhöht. Es ist auch denkbar, anstelle der paarweisen Zapfen bzw. Aussparungsanordnung jeweils einen Zapfen bzw. eine Assparung auszubilden, es muß jedoch eine ausreichende Breite gewährleistet sein, um ein Verwinden der Verbindung bei Krafteinwirkung zu vermeiden.

In weiterer Ausgestaltung der Erfindung wird das Seitenteil zusätzlich zur Scharnierverbindung auch am unteren Ende durch Schnapphaken quer zur Richtung der Rohre gehalten. Dadurch wird erreicht, daß Drehmomente von der Aufhängung her, auch am unteren Ende des Seitenteiles aufgenommen werden können.

In einer Weiterbildung der Erfindung ist das Seitenteil einteilig aus Kunststoff hergestellt und bewirkt dadurch eine wesentliche Kostenverringerung, auch birgt der Kunststoff gegenüber dem Stahl eine Korrosionsbeständigkeit. Um eine ausreichende Steifigkeit zu erzielen, wurde das Seitenteil mit mehreren stark verrippten Wänden gestaltet.

Bei großen Wasserkühlern, die zusätzlich mit einem Ausgleichsbehälter bestückt sind, ist in weiterer Ausgestaltung der Erfindung zur Erhöhung der Steifigkeit und zur Verhinderung von Verzug zusätzlich ein Metallprofil vorgesehen.

In einer anderen Ausgestaltung der erfindungsgemäßen Lösung werden anstelle von zwei Zapfen und korrespondierenden Aussparungen Anlageflächen geschaffen, die weniger platz beanspruchen und dennoch eine ausreichende Stabilität bewirken. Dadurch wird der nötige Einbauraum des Kühlers reduziert.

Zweckmäßig ist es, die Wasserkästen jeweils mit zwei Querbohrungen zu versehen, die in Bereichen außerhalb der übrigen Befestigungseinrichtungen liegen. Diese Ausgestaltung ermöglicht es, daß auch Stahlseitenteile in an sich bekannter Weise nach der DE-OS 33 03 986 mit Hilfe von Bolzen an den Wasserkästen befestigt werden können.

Weitere vorteilhafte Austoildungen der Erfindung ergeben sich aus den Unteransprüchen.

Eine vorteilhafte Ausführungsform der Erfindung ist anhand der Zeichnung dargestellt und wird nachfolgend beschrieben. Es zeigen:
Fig. 1 eine schematische Ansicht eines Teiles eines Rippen-Rohrblockes mit zwei Wasserkästen,
Fig. 2 einen Schnitt durch das korrespondierende Seitenteil,
Fig. 3 die Darstellung ähnlich Fig. 1, jedoch während der Montage des Seitenteiles an den Wasserkästen,
Fig. 4 eine Ansicht des oberen Wasserkastens in Richtung des Pfeiles IV in vergrößerter Darstellung,
Fig. 5 eine vergrößerte Ansicht des unteren Wasserkastens in Richtung des Pfeiles V,
Fig. 6 einen Schnitt in vergrößerter Darstellung durch die Fig. 2 längs der Linie VI-VI,
Fig. 7 drei Ansichten eines Keils zur Verriegelung von Wasserkasten und Seitenteil in vergrößerter Darstellung,
Fig. 8 einen Schnitt in vergrößerter Darstellung durch die Fig. 2 längs der Linie VIII-VIII,
Fig. 9 einen vergrößerten Schnitt durch die Fig. 2 längs der Linie IX-IX und
Fig. 10 eine vergrößerte Teilansicht ähnlich Fig. 1 einer anderen, platzsparenden Ausführungsform der Erfindung.

In Fig. 1 ist ein Wasser/Luft-Kühler für ein Nutzfahrzeug teilweise dargestellt, der aus einem oberen, aus Kunststoff hergestellten Wasserkasten (3) und aus einem ebenfalls aus Kunststoff bestehenden, unteren Wasserkasten (2) aufgebaut ist, zwischen denen der nur andeutungsweise dargestellte Rippen-Rohrblock (20) angeordnet ist. Zur Befestigung des Kühlers im Fahrzeug dient ein Seitenteil (1), das aus Kunststoff hergestellt ist. Das korrespondierende linke Seitenteil (1) ist nicht dargestellt. Die beiden Seitenteile (1) sind symmetrisch zu der parallel zu den Achsen der Rohre (25) des Rippen-Rohrblokkes (20) verlaufenden Mittelebene des Kühlers gestaltet, so daß linkes und rechtes Seitenteil (1) beliebig austauschbar sind. Die Seitenteile (1) sind aus Kunststoff im Spritzgußverfahren hergestellt und so konstruiert, daß für die untere Scharnierverbindung keine Schieber benötigt werden. Dadurch sind die Werkzeugkosten des Bauteils stark reduziert. Um eine ausreichende Stabilität zu erhalten und gleichzeitig Material zu sparen, ist das Seitenteil (1) durch quer- und längslaufende Rippen (16) verstärkt. Die Wanddicke des Seitenteils (1) ist dabei über die gesamte Fläche konstant gehalten, um eine schnelle Entformung bei der Serienfertigung zu gewährleisten.

Aus Symmetriegründen und zur Erhöhung der Stabilität sind die Zapfen (4 und 4a sowie 5 und 5a) am Wasserkasten (2), auf die Mittelebene des Kühlers bezogen, einander gegenüberliegend angeordnet, wie aus Fig. 5 hervorgeht. Die Zapfen (4 und 4a sowie 5 und 5a) sind als quaderförmige, hohle Nocken gestaltet; die viereckige Form sichert eine hohe Paßgenauigkeit und dadurch einen einwandfreien Formschluß. Die Zapfen (4 und 4a) sind nach unten in Richtung der Längsachse des Seitenteils gerichtet, die Nocken (5 und 5a) sind dazu rechtwinklig auf beiden Seiten des Wasserkastens (2) in seiner Längsrichtung angeordnet. Wie aus Fig. 4 ersichtlich ist, sind auch beim oberen Wasserkasten (3) Zapfen (6 und 6a sowie 7 und 7a) auf beiden Seiten in seiner Längsrichtung angeordnet, die einander, jeweils auf die Mittelebene des Kühlers bezogen, gegenüberliegen. Die Zapfen (6 und 6a) befinden sich außen unten an der Seite des Wasserkasten (3), wohingegen die Zapfen (7 und 7a) gegenüber den Zapfen (6 und 6a) zurückversetzt und weiter oben angeordnet sind. Durch diese Anordnung ergibt sich bei der Befestigung ein Formschluß in unterschiedlichen Ebenen, der die Stabilität erhöht. Wie in Fig. 1 weiter zu erkennen ist, sind am Wasserkasten (3) zwei Querbohrungen (26) und (27) sowie am Wasserkasten (2) zwei Querbohrungen (28) und (29) ausgebildet, die es ermöglichen, daß auch Stahlseitenteile in an sich bekannter Weise mit Hilfe von Bolzen mit den Wasserkästen verbunden werden können.

Wie aus Fig. 2 zu erkennen ist, besitzt das Seitenteil (1) korrespondierende Aussparungen (8 und 8a) zu den Zapfen (4 und 4a), Aussparungen (9 und 9a), in die die Zapfen (5 und 5a) eingreifen, sowie Aussparungen (10 und 10a), die zu den Zapfen (6 und 6a) korrespondieren, sowie weiterhin Aussparungen (11 und 11a), die einen Formschluß mit den Zapfen (7 und 7a) eingehen. Die Aussparungen (8 und 8a) liegen einander, ebenfalls auf die Mittelebene des Kühlers bezogen, gegenüber und sind in viereckiger Form ausgeführt. Die Aussparungen (8 und 8a) haben zwar senkrecht zur Mittelachse des Seitenteils (1) Größe und Form der Außenkontur der Zapfen (4 und 4a), sie sind jedoch als winklige Öffnungen ausgebildet, da sich die Öffnungen (8 und 8a) versetzt in Richtung der Längsachse des Seitenteils (1) fortsetzen. Als lichte Weite der Aussparungen (8 und 8a) ergibt sich also ein Querschnitt, der größer ist als der Querschnitt der Zapfen (4 und 4a). Die korrespondierenden Öffnungen (9 und 9a) zu den Zapfen (5 und 5a) besitzen ebenfalls einen größeren Querschnitt als die Zapfen (5 und 5a).

In Fig. 3 ist die Notwendigkeit der soeben beschriebenen Querschnittsvergrößerungen der Aussparungen (8 und 8a sowie 9 und 9a) zu erkennen. Bei der Montage des Seitenteils (1) am Kühler durch die Befestigung an den Wasserkästen (2 und 3) wird das Seitenteil (1) gekippt und in dieser schrägen Lage mit seinen Aussparungen (8 und 8a) über die Zapfen (4 und 4a) des Wasserkastens (2) geschoben. Beim Einklappen des gezeigten, rechten Seitenteils (1) an den Wasserkasten (3), das im Gegenuhrzeigersinn erfolgt, kommen zuerst die Zapfen (5 und 5a) am Wasserkasten (2) mit den Aussparungen (9 und 9a) des Seitenteils (1) in Eingriff, dann greifen die Zapfen (6 und 6a) sowie (7 und 7a) des Wasserkastens (3) in die korrespondierenden Aussparungen (10 und 10a bzw. 11 und 11a) ein. Jetzt sitzt das Seitenteil (1) in seiner Endlage. In dieser Stellung umgreifen die Aussparungen (8 und 8a) formschlüssig die Zapfen (4 und 4a); auch die Zapfen (6 und 6a) mit den Aussparungen (10 und 10a) sowie die Zapfen (7 und 7a) mit den Aussparungen (11 und 11a) bilden einen exakten Formschluß. Die Endlage (1') des Seitenteils ist strichpunktiert angedeutet.

Wie aus Fig. 1 und 2 ersichtlich, ergeben sich in dieser Endlage folgende Anlageflächen, die sowohl an den Wasserkästen (2 und 3) als auch am Seitenteil (1) mit stärkerem Strich eingezeichnet sind: Die Flächen (4b) am Wasserkasten (2 bzw. 8b) am Seitenteil (1), die beim Eingriff der Zapfen (4 und 4a) in die Aussparungen (8 und 8a) zur Anlage kommen, sowie die Auflageflächen (2a) am Wasserkasten (2) bzw. (1a) am Seitenteil (1), die beim Eingriff von Zapfen (5, 5a) in die Aussparungen (9, 9a) zur Anlage kommen. Weiterhin ergeben sich Anlageflächen (6b) am Wasserkasten (3 bzw. 10b) am Seitenteil (1) beim Eingriff der Zapfen (6 und 6a) in die Aussparungen (10 und 10a) sowie Flächen (7b) am Wasserkasten (3) bzw. (11b) am Seitenteil (1) beim Eingriff der Zapfen (7 und 7a) in die Aussparungen (11 und 11a). Außerdem liegt das Seitenteil (1) mit einer Anlagefläche (1c) zusätzlich am Wasserkasten (3) an seiner Fläche (3b) sowie mit der Fläche (1 b) an der Fläche (3a) des Wasserkastens (3) an. In Fig. 4 ist die Lage der Anlageflächen (7b bzw. 6b) an jeweils allen vier Zapfenseiten gut zu erkennen. Auch die Anlageflächen (4b) sind, wie Fig. 5 zeigt, an allen vier Seiten der Zapfen (4 und 4a) vorgesehen.

Das Seitenteil (1) ist durch die Scharnierverbindung in seiner Längsrichtung beweglich und wird erst durch die Verriegelungseinrichtung exakt arretiert. Die Scharnierverbindung ist demnach als Loslager, die Verriegelungseinrichtung als Festlager ausgebildet. Aus Fig. 5 sowie Fig. 1 wird dies deutlich: Die Anlageflächen (2a) umschließen die Zapfen (5 und 5a) in Querrichtung. Von der Scharnierverbindung werden Kräfte in jeder Richtung, außer in Längsrichtung des Seitenteils (1) aufgenommen, die Verriegelungseinrichtung nimmt mit den Zapfen (6, 6a, 7, 7a) Kräfte in jeder Richtung, außer in Längsrichtung des Wasserkastens (3) auf, durch den Keil (14) wird das Seitenteil (1) endgültig gesichert. Zur Arretierung dieser Lage wird nun über nicht gezeigte Einfahrschrägen ein Keil (14), wie er in Fig. 7 zu erkennen ist, in die Öffnung (21) des Seitenteils (1) eingeschoben, der sich am Wasserkasten (3) in Verlängerung der Zapfen (6 und. 6a) an der Anlagefläche (14a) sowie am Seitenteil (1) über die Anlagefläche (21a) abstützt. Um eine Lockerung des Keils (14) während des Betriebes zu vermeiden, ist zum Arretieren des Keils (14) in seiner Betriebslage eine Schnappverbindung (15) vorgesehen, die ansonsten jedoch keine Kräfte aufnehmen muß.

Wie in Fig. 5 und Fig. 1 zu erkennen ist, besitzt der Wasserkasten (2) seitlich auf beiden Seiten längliche Schlitze (13), in die eine Schnappverbindung (12) des Seitenteiles (1) eingreift, wie dies in Fig. 6 dargestellt ist. Es ergeben sich am Wasserkasten (2) Anlageflächen (13a), am Schnapphaken (12) des Seitenteiles (1) Anlageflächen (12a). Hieraus läßt sich erkennen, daß die Schnappverbindung (12) in Längsrichtung des Seitenteils (1) keine Kräfte aufnehmen kann. Diese Verbindung zwischen Schnapphaken (12) und Schlitz (13) dient dazu, im montierten Zustand des Seitenteils (1) Drehmomente aufzunehmen, die von der Aufhängung her eingeleitet werden. Eine Ausgleichsbewegung in Richtung der Seitenteile wird aber nicht behindert.

Bei großen Wasserkühlern, die zusätzlich mit einem Ausgleichsbehälter bestückt sind, ist zur Erhöhung der Stabilität des Seitenteils (1) und zur Verhinderung von Verzug zusätzlich ein Metallprofil (17) vorgesehen, wie dies in Fig. 8 ersichtlich ist. Das Metallprofil (17) ist hohl und besitzt einen viereckigen Querschnitt. Das profil (17) verläuft in Längsrichtung des Seitenteils (1) auf seiner Mittelachse und ist zwischen zwei Längsrippen (16) eingebracht.

Der Kühlerträger (18), der in Fig. 9 gezeigt ist, ist im Seitenteil (1) integriert und zur Erhöhung der Stabilität ebenfalls stark verrippt. Er besteht aus mehreren horizontal und vertikal angeordneten Wänden (16). Um einer Materialüberlastung in den Bohrungen, die zur Aufnahme der Befestigungsschrauben dienen, vorzubeugen, sind Metallstützhülsen (19) vorgesehen. Die Achse der Bohrungen verläuft parallel zur Längsachse des Seitenteils (1). Der Kühlerträger (18) ist rechtwinklig zur Längsrichtung des Seitenteils (1) ausgebildet.

Für engen Bauraum ist eine platzsparende Lösung vorgesehen, die in Fig. 10 erkennbar ist. Bei dieser platzsparenden Lösung wird die Verriegelungseinrichtung abgeändert und auf die formschlüssige Befestigung durch die Zapfen (7 und 7a) mit den korrespondierenden Aussparungen (11 und 11a) der Ausführungsform der Fig. 1 verzichtet. Die gestrichelten Konturen dieser Ausführungsform sind in Fig. 10 dargestellt. Sowohl der Wasserkasten (3) als auch das Seitenteil (1) werden durch die Oberkante (24) der platzsparenden Lösung begrenzt, die auch andeutungsweise in Fig. 1 eingezeichnet ist. Als Ersatz für den fehlenden Formschluß durch die Zapfen (7 und 7a) bzw. die Aussparungen (11 und 11a) dienen die Anlagefläche (22) am Wasserkasten (3) bzw. die Anlagefläche (23) am Seitenteil (1). Die Anlagefläche (23) wird bei der Montage auf die Anlagefläche (22) des Wasserkastens (3) gedrückt. Das Seitenteil (1) ist formschlüssig mit den Anlageflächen (10b) an die Flächen (6b) des Wasserkastens (3) mit den Flächen (1b) an die Flächen (3a) des Wasserkastens (3) und mit der Anlagefläche (23) an die Fläche (22) des Wasserkastens (3) gebunden. Zusätzlich arretiert der nicht gezeigte Keil (14) das Seitenteil über die Anlageflächen (21) am Seitenteil bzw. (14a) am Wasserkasten. Trotz des Verlustes des Formschlusses an den Zapfen (7 und 7a) bzw. den Aussparungen (11 und 11a) ist durch die Schaffung neuer Anlageflächen (22 und 23) keine Stabilität verloren gegangen, durch diese Lösung ist es jedoch möglich, den Wasser/ Luft-Kühler auch bei engem Bauraum einzusetzen.

## Patentansprüche

1. Wasser/Luft-Kühler für wassergekühlte Verbrennungskraftmaschinen, insbesondere für Nutzfahrzeuge, bestehend aus einem Rippen-Rohrblock (20) mit Kunststoffwasserkästen (2, 3), die formschlüssig durch Befestigungsteile mit seitlich die Wasserkästen (2, 3) übergreifenden Seitenteilen aufschiebbaren verbunden sind, dadurch gekennzeichnet, daß die Befestigungsteile an einem Wasserkasten (2) und an einem Ende eines Kunststoffseitenteiles (1) in der Art einer aufschiebbaren Scharnierverbindung ausgebildet sind, und daß am anderen Wasserkasten (3) und am anderen Seitenteilende eine die Endlage sichernde Verriegelungseinrichtung vorgesehen ist.

2. Wasser/Luft-Kühler nach Anspruch 1, dadurch gekennzeichnet, daß die Scharnierverbindung aus in Längsrichtung des Seitenteiles (1) vom Wasserkasten (2) abstehenden Zapfen (4, 4a) und korrespondierenden Aussparungen (8, 8a) dur kuusstoffseitenteil und aus in Längsrichtung des Wasserkastens (2) von diesem abstehenden Zapfen (5, 5a) sowie korrespondierenden Aussparungen (9, 9a) dur kuusstoffseitenteil besteht.

3. Wasser/Luft-Kühler nach Anspruch 2, dadurch gekennzeichnet, daß zwei Zapfen (4, 4a) in Längsrichtung des Seitenteiles (1) am Wasserkasten (2) symmetrisch zu seiner Mittelebene und zwei Aussparungen (8, 8a) dazu korrespondierend am Seitenteil (1) ausgebildet sind.

4. Wasser/Luft-Kühler nach Anspruch 2, dadurch gekennzeichnet, daß zwei Zapfen (5, 5a) am Wasserkasten (2) in seiner Längsrichtung symmetrisch zu seiner Mittelebene und zwei Aussparungen (9, 9a) dazu korrespondierend am Seitenteil (1) angeordnet sind.

5. Wasser/Luft-Lühler nach Anspruch 1, dadurch gekennzeichnet, daß die Verriegelungseinrichtung aus in Längsrichtung des Wasserkastens (3) abstehenden Zapfen (6, 6a, 7, 7a) und korrespondierenden Aussparungen (10, 10a, 11, 11a) sowie aus einem Keil (14) besteht, der in einer, zwischen einer Anlagefläche (14a) am Wasserkasten (3) und einer Anlagefläche (21a) am Seitenteil (1) verlaufenden Öffnung (21) gehalten ist.

6. Wasser/Luft-Kühler nach Anspruch 5, dadurch gekennzeichnet, daß der Keil (14) mit einem Schnapphaken (15) in der Öffnung (21) gesichert ist.

7. Wasser/Luft-Kühler nach Anspruch 5 und 6, dadurch gekennzeichnet, daß vier Zapfen (6, 6a, 7, 7a) paarweise am Wasserkasten (3) symmetrisch zu seiner Mittelebene und vier Aussparungen (10, 10a, 11,11 a) dazu korrespondierend am Seitenteil (1) in Längsrichtung des Wasserkastens (3) ausgebildet sind.

8. Wasser/Luft-Kühler nach Anspruch 2 oder 3, dadurch gekennzeichnet, daß zusätzlich ein Schnapphaken (12) am Seitenteil (1), der in eine entsprechende Aussparung (13) im Wasserkasten (2) eingreift, vorgesehen ist.

9. Wasser/Luft-Kühler nach einem oder mehreren der Ansprüche 1 bis 8, dadurch gekennzeichnet, daß das Seitenteil (1) aus Kunststoff gespritzt ist und aus mehreren stark verrippten Wänden (16) besteht.

10. Wasser/Luft-Kühler nach einem oder mehreren der Ansprüche 1 bis 9, dadurch gekennzeichnet, daß in das Seitenteil (1) ein Metallprofil (17) integriert ist.

11. Wasser/Luft-Kühler nach einem oder mehreren der Ansprüche 1 bis 10, dadurch gekennzeichnet, daß der Kühlerträger (18) in das Seitenteil (1) integriert ist und mit Metalistützhülsen (19) versehen ist.

12. Wasser/Luft-Kühler nach Anspruch 1 und 2, dadurch gekennzeichnet, daß die Verriegelungseinrichtung aus zwei Zapfen (6, 6a) und zwei korrespondierenden Aussparungen (10, 10a), aus Anlageflächen (22, 3a) am Wasserkasten (3) und aus Anlageflächen (23, 1 b) am Seitenteil (1) sowie aus einem Keil (14) besteht, der in einer, zwischen einer Anlagefläche (14a) am Wasserkasten (3) und einer Anlagefläche (21a) am Seitenteil (1) verlaufenden Öffnung (21) gehalten ist. (Fig. 10).

13. Wasser/Luft-Kühler nach einem der Ansprüche 1 bis 12, dadurch gekennzeichnet, daß die Wasserkästen (2, 3) jeweils mit zwei Querbohrungen (26, 27, 28, 29) versehen sind, die in Bereichen außerhalb der übrigen Befestigungseinrichtungen liegen.

## Revendications

1. Radiateur eau/air pour moteurs à combustion interne à refroidissement par eau, notamment pour véhicules utilitaires, constitué par un bloc tubulaire à ailettes (20), avec des boîtes à eau en matière plastique (2, 3) qui sont assemblées, par une liaison par complémentarité de formes, au moyen d'éléments de fixation, à des parties latérales (1) qui recouvrent latéralement les boîtes à eau (2,3) caractérisé en ce que les éléments de fixation sont constitués, sur une boîte à eau (2) et à une extrémité d'une partie latérale (1) en matière plastique, à la façon d'une liaison à charnière, et en ce qu'il est prévu, sur l'autre boîte à eau (3) et à l'autre extrémité de la partie latérale, un dispositif de verrouillage qui fixe la position finale.

2. Radiateur eau/air selon la revendication 1, caractérisé en ce que la liaison à charnière est composée de tenons (4, 4a) qui font saillie sur la boîte à eau (2) dans la direction longitudinale de la partie latérale (1) et d'évidements correspondants (8, 8a) prévus sur la partie latérale (1) en matière plastique, et par des tenons (5, 5a) qui font saillie sur la boîte à eau (2) dans la direction longitudinale de celle-ci et des évidements correspondants (9, 9a) prévus sur la partie latérale en matière plastique (1).

3. Radiateur eau/air selon la revendication 2, caractérisé en ce que deux tenons (4, 4a) sont formés sur la boîte à eau (2) dans la direction longitudinale de la partie latérale (1), symétriquement par rapport au plan médian de cette boîte, et que deux évidements (8, 8a) sont formés sur la partie latérale (1) dans une disposition correspondante.

4. Radiateur eau/air selon la revendication 2, caractérisé en ce que deux tenons (5, 5a) sont prévus sur la boîte à eau (2), dans la direction longitudinale de cette boîte, symétriquement par rapport à son plan médian, et que deux évidements (9, 9a) sont agencés sur la partie latérale (1), dans une disposition correspondante.

5. Radiateur eau/air selon la revendication 1, caractérisé en ce que le dispositif de verrouillage est constitué par des tenons (6, 6a, 7, 7a) qui font saillie dans la direction longitudinale de la boîte à eau (3) et par des évidements correspondants (10, 10a, 11, 11a), ainsi que par une clavette (14) qui est retenue dans une ouverture (21) qui s'étend entre une surface d'appui (14a) prévue sur la boîte à eau (3) et une surface d'appui (21 a) prévue sur la partie latérale (1).

6. Radiateur eau/air selon la revendication 5, caractérisé en ce que la clavette (14) est bloquée dans l'ouverture (21) à l'aide d'un crochet à encliquetage (15).

7. Radiateur eau/air selon les revendications 5 et 6, caractérisé en ce que quatre tenons (6, 6a, 7, 7a) sont formés par paires sur la boîte à eau (3), symétriquement par rapport au plan médian de cette boîte, et que quatre évidements (10, 10a, 11, 11a) sont formés sur la partie latérale (1) dans la direction longitudinale de la boîte à eau (3) dans une disposition correspondante.

8. Radiateur eau/air selon la revendication 2 ou la revendication 3, caractérisé en ce qu'il est prévu en supplément un crochet à encliquetage (12) sur la partie latérale (1), crochet qui s'engage dans une ouverture correspondante (13) prévue sur la boîte à eau (2).

9. Radiateur eau/air selon une ou plusieurs des revendications 1 à 8, caractérisé en ce que la partie latérale (1) est moulée par injection en matière plastique, et est composée de plusieurs parois (16) fortement nervurées.

10. Radiateur eau/air selon une ou plusieurs des revendications 1 à 9, caractérisé en ce qu'un profilé métallique (17) est intégré dans la partie latérale (1).

11. Radiateur eau/air selon une ou plusieurs des revendications 1 à 10, caractérisé en ce que le support (18) du radiateur est intégré dans la partie latérale (1), et est muni de douilles de support métalliques (19).

12. Radiateur eau/air selon les revendications 1 et 2, caractérisé en ce que le dispositif de verrouillage est constitué par deux tenons (6, 6a) et deux évidements correspondants (10, 10a), par des surfaces d'appui (22, 3a) prévues sur la boîte à eau (3), et par des surfaces d'appui (23, 1b) prévues sur la partie latérale (1), ainsi que par une clavette (14) qui est retenue dans une ouverture (21) qui s'étend entre une surface d'appui (14a) prévue sur la boîte à eau (3) et une surface d'appui (21a) prévue sur la partie latérale (1).

13. Radiateur eau/air selon une des revendications 1 à 12, caractérisé en ce que les boîtes à eau (2, 3) sont chacune munies de deux perçages transversaux (26, 27, 28, 29) qui se trouvent dans des régions situées à l'extérieur des autres dispositifs de fixation.

## Claims

1. Water/air radiator for water-cooled internal combustion engines, particularly for utility vehicles, consisting of a finned tube block (20) with synthetic plastics water tanks (2, 3) which are positively connected by fixing parts to side parts (1) which engage laterally over the water tanks (2, 3), characterised in that the fixing parts are constructed on one water tank (2) and on one end of a synthetic plastics side part (1) in the manner of a push-on hinge connection and in that an interlocking device for securing the end position is provided on the other water tank (3) and on the other end of the side part.

2. Water/air radiator according to Claim 1, characterised in that the hinge connection consists of journals (4, 4a) which project from the water tank (2) in the longitudinal direction of the side part (1) and corresponding recesses (8, 8a) on the synthetic plastics side part (1) and of journals (5, 5a) projecting from this latter in the longitudinal direction of the water tank (2) and also corresponding recesses (9, 9a) on the synthetic plastics side part (1).

3. Water/air radiator according to Claim 2, characterised in that two journals (4, 4a) are constructed in the longitudinal direction of the side part (1) on the water tank (2) symmetrically of its central plane while two recesses (8, 8a) corresponding thereto are constructed on the side part (1).

4. Water/air radiator according to Claim 2, characterised in that two journals (5, 5a) are disposed on the water tank (2) in its longitudinal direction symmetrically of its central plane and two recesses (9, 9a) corresponding thereto are disposed on the side part (1).

5. Water/air radiator according to Claim 1, characterised in that the interlocking arrangement consists of journals (6, 6a, 7, 7a) projecting in the longitudinal direction of the water tank (3) and corresponding recesses (10, 10a. 11, 11a) and of a key member (14) which is supported in an aperture (21) extending between an abutment face (14a) on the water tank (3) and an abutment face (21a) on the side part (1).

6. Water/air radiator according to Claim 5, characterised in that the key member (14) has a snap-action hook (15) by which it is secured in the aperture (21).

7. Water/air radiator according to Claim 5 and 6, characterised in that four journals (6, 6a, 7, 7a) are constructed in pairs on the water tank (3) symmetrically of its central plane while four recesses (10, 10a, 11, 11a) corresponding thereto are constructed on the side part (1) in the longitudinal direction of the water tank (3).

8. Water/air radiator according to Claim 2 or 3, characterised in that in addition a snap-action hook (12) is provided on the side part (1) which engages a corresponding recess (13) in the water tank (2).

9. Water/air radiator according to one or more of Claims 1 to 8, characterised in that the side part (1) is injection moulded from synthetic plastics material and consists of a plurality of heavily ribbed walls (16).

10. Water/air radiator according to one or more of Claims 1 to 9, characterised ir that a metal profile member (17) is integrated into the side part (1).

11. Water/air radiator according to one or more of Claims 1 to 10, characterised in that the radiator support (18) is integrated into the side part (1) and is provided with metal bracing sleeves (19).

12. Water/air radiator according to Claim 1 and 2, characterised in that the interlocking arrangement consists of two journals (6, 6a) and two corresponding recesses (10,10a), abutment faces (22, 3a), on the water tank (3) and of abutment faces (23, 1b) on the side part (1) as well as a key member (14) which is supported in an aperture (21) extending between an abutment face (14a) on the water tank (3) and an abutment face (21 a) on the side part (1) (Fig. 10).

13. Water/air radiator according to one of Claims 1 to 12, characterised in that the water tanks (2, 3) are in each case provided with two transverse bores (26, 27, 28, 29) which lie in areas outside of the other fixing means.
